# FASCICULE DE BREVET EUROPEEN

(11) **EP 3 312 364 B1**
(45) Date de publication et mention de la délivrance du brevet: **21.11.2018**
(21) Numéro de dépôt: 17195786.3
(22) Date de dépôt: 10.10.2017
(51) Int. Cl.: E04H 4/08, E04H 4/10

(54) **ENSEMBLE DE MOTORISATION COMPORTANT AU MOINS UN GROUPE MOTOREDUCTEUR**
MOTORBLOCK, DER MINDESTENS EINE UNTERSETZUNGSGETRIEBEEINHEIT UMFASST
MOTOR ASSEMBLY INCLUDING AT LEAST ONE GEAR MOTOR UNIT

(30) Priorité: 20.10.2016 FR 1660167
(43) Date de publication de la demande: 25.04.2018
(73) Titulaire: Unicum Transmission de Puissance, 42150 La Ricamarie (FR)
(72) Inventeur: FAURIAUX, Samuel, 94370 SUCY EN BRIE (FR)
(74) Mandataire: Cabinet Laurent & Charras

(56) Documents cités:
- WO-A1-97/08408
- FR-A1- 3 017 892
- US-A1- 2005 087 643

## Description

L'invention se rattache au secteur technique des équipements motorisés comprenant un motoréducteur, notamment, dont on a besoin de connaître le nombre de tours.

L'invention trouve, par exemple, une application pour un ensemble de motorisation pour l'entraînement d'un volet roulant immergé dans un bassin de piscine.

Dans cet exemple d'application, comme il ressort de l'enseignement du brevet FR 3 017 892, l'ensemble de motorisation est du type de ceux comportant au moins un groupe motoréducteur, comprenant un moteur électrique, un réducteur, un arbre de sortie fixe et un flasque apte à être monté à l'intérieur d'un rouleau, pour l'entraînement du volet roulant, en vue de l'ouverture ou de la fermeture dudit volet. Ledit ensemble comporte en outre un corps fixe recevant le moteur et le réducteur, ainsi que des moyens de détection de la position du corps fixe, par rapport au flasque entraîné en rotation, afin de déterminer le nombre de tours réalisés par le groupe motoréducteur et de gérer les fins de course du volet roulant.

Selon l'enseignement du brevet FR 3 017 892, les moyens de détection de la position du corps fixe, sont constitués par un interrupteur présentant une tige montée sur un ressort et équipée en bout, d'une roulette qui vient en contact avec des têtes de vis fixées circulairement sur le flasque, en position de débordement afin d'obliger la roulette assujettie à la tige de l'interrupteur, à se rétracter à chaque passage de vis pour provoquer la fermeture ou l'ouverture d'un contact électrique. A chaque passage de la roulette sur une tête de vis, se produit un léger choc. De plus, l'ensemble de l'interrupteur, avec la tige à roulette, est relativement encombrant, et d'un coût élevé.

A partir de cet état de la technique, le problème que se propose de résoudre l'invention est de simplifier, de manière significative, les moyens de détection de la position du corps fixe, avec pour objectif de diminuer les coûts, en simplifiant la fabrication et le montage, tout en améliorant le fonctionnement.
Pour résoudre un tel problème selon l'invention, les moyens de détection comprennent au moins un interrupteur solidaire du corps du motoréducteur et présentant un doigt apte à prendre appui sur une couronne présentant facialement et alternativement, à intervalles réguliers, une série de formes concaves et convexes continues et régulièrement alternées en créant une série de vagues aptes à provoquer un déplacement du doigt lors de la rotation du flasque.
L'invention trouve une application dans le cadre d'un motoréducteur immergé, mais également dans le cadre d'un motoréducteur hors sol, ou installé dans une fosse, et plus généralement dans tous les cas où il est nécessaire de connaître le nombre de tours effectués par un motoréducteur.
La couronne présente avantageusement, directement lors de sa fabrication, les formes en creux et en relief, ladite couronne pouvant être rapidement fixée par tous moyens connus et appropriés sur le flasque, de manière fixe ou amovible.
Suivant d'autres caractéristiques de l'invention,
- la couronne avec les formes en creux et en relief est réalisée d'une manière monobloc, notamment en matière plastique.
- la couronne présente deux zones concentriques, à savoir une zone circulaire externe présentant les formes en creux et en relief, et une zone circulaire interne présentant des agencements de fixation avec le flasque.
Dans une forme de réalisation,
- le doigt que présente l'interrupteur comprend, un galet apte à coopérer en appui avec la couronne.
- le doigt est assujetti à un moyen élastique apte à le maintenir en appui sur les formes en creux et en relief de la couronne.
- le galet est monté libre en rotation.
- le diamètre du galet est au plus égal à la distance séparant deux formes en creux ou en relief.

L'invention est exposée ci-après plus en détail à l'aide des figures des dessins annexés dans lesquels :
- la figure 1 est une vue partielle en perspective de l'ensemble de motorisation selon les caractéristiques de l'invention,
- la figure 2 est une vue en perspective de la couronne,
- la figure 3 est une vue en plan de la couronne.

L'ensemble de motorisation comporte un groupe motoréducteur (1), avec un arbre de sortie fixe, traversant un flasque (2), monté, par exemple, à l'intérieur d'un rouleau sur lequel est enroulé un volet roulant, dans le cas d'une application à un volet roulant immergé dans un bassin de piscine . Le flasque (2) est donc monté avec capacité de rotation par rapport à l'arbre de sortie du motoréducteur porté par un corps fixe (3). L'ensemble comporte en outre, des moyens de détection de la position du flasque (2) par rapport au corps fixe (3), afin de déterminer le nombre de tours réalisés par le groupe motoréducteur, et gérer les fins de course du volet roulant.
Cet ensemble motoréducteur n'est pas décrit plus en détail, car parfaitement connu pour un homme du métier, comme il ressort par exemple, de l'enseignement du brevet précité FR 3 017 892.

Selon l'invention, les moyens de détection sont constitués par un interrupteur (4) solidaire du corps fixe (3) recevant le motoréducteur (1). Cet interrupteur (4) présente un doigt (5), apte à prendre appui sur une couronne (6), fixée, comme il sera indiqué dans la suite de la description, sur le flasque (2).
La couronne (6) présente, facialement et alternativement à intervalles réguliers, une série de formes en creux (6a) et en relief (6b), aptes à provoquer un déplacement du doigt (5) sous l'effet de l'entraînement du flasque (2) assujetti au motoréducteur.

Selon l'invention les formes en creux (6a) et en relief (6b) sont constituées par une série de formes concaves et convexes continues et régulièrement alternées pour créer une série de vagues. La couronne (6) est fixée facialement sur le flasque (2), en regard de l'interrupteur (4).
Dans la forme de réalisation illustrée, la couronne (6) présente deux zones concentriques (6c) et (6d), à savoir une zone circulaire externe (6c) présentant les formes en creux et en relief (6a) et (6b), et une zone circulaire interne (6d), présentant des agencements de fixation avec le flasque (2). Par exemple, la fixation de la couronne (6) sur le flasque (2) peut être réalisée au moyen de vis (7) engagées au travers de trous formés dans l'épaisseur de la zone circulaire interne (6d).
L'extrémité libre du doigt (5) reçoit à libre rotation un galet (8), apte à coopérer en appui avec les formes en creux et en relief (6a) et (6b) de la couronne (6). Ce doigt (5) est assujetti à un moyen élastique, ou est directement conformé pour présenter une élasticité, afin d'être maintenu constamment en appui sur les formes en creux et en relief de la couronne (6). Le diamètre du galet (8) est inférieur, et au plus plus égal à la distance séparant deux formes en creux ou un relief de la couronne (6).
Il en résulte que lors de l'entraînement en rotation du flasque (2) par le motoréducteur, correspondant, par exemple, à l'enroulage ou au déroulage d'un volet roulant, le galet (8) roule successivement sur les formes en creux (la) et en relief (1b) de la couronne (6), provoquant, d'une manière concomitante, un mouvement de déplacement du doigt (5) de l'interrupteur (4). Le déplacement du doigt (5) procure alternativement une ouverture, puis une fermeture de l'interrupteur (4) connecté à un circuit de traitement, de tous types connus et appropriés. Par exemple, ce circuit de traitement est positionné dans une armoire de commande externe, afin de déterminer le nombre de tours effectués par le flasque (2).

Comme indiqué, le contact électrique est réalisé à chaque sommet de la vague. Autrement dit, à chaque passage sur une forme en relief (6b), le déplacement du galet (8) est effectué sans aucun choc. L'interrupteur (4) utilisé est un interrupteur de conception simplifiée, d'un coût très réduit.

On observe également, que le coût de fabrication de la couronne (6), qui peut être usinée dans la masse, est également réduit. Sa mise en place est, par ailleurs, particulièrement aisée. Il en est de même en ce qui concerne sa fixation, qui peut être réalisée par de simples vis, comme indiqué, ou par tous autres moyens connus et appropriés.

## Revendications

1. Ensemble de motorisation pour l'entraînement d'un volet roulant immergé dans un bassin de piscine, comportant au moins un groupe motoréducteur comprenant un moteur électrique (1), un réducteur, un arbre de sortie fixe, un flasque (2) assujetti à un élément entraîné en rotation par le groupe motoréducteur, et un corps fixe (3) portant le moteur électrique (1) et le réducteur, et des moyens de détection de la position du corps fixe (3) par rapport au flasque (2) afin de déterminer le nombre de tours réalisés par le groupe motoréducteur, lesdits moyens de détection comprennent au moins un interrupteur (4) solidaire du corps (3) du motoréducteur et présentant un doigt (5) apte à prendre appui sur une couronne (6), **caractérisé en ce que** la couronne (6) présente facialement et alternativement, à intervalles réguliers, une série de formes concaves (6a) et convexes (6b) continues et régulièrement alternées en créant une série de vagues aptes à provoquer un déplacement du doigt (5) lors de la rotation du flasque (2).

2. Ensemble de motorisation selon la revendication 1, ***caractérisé* en ce que** la couronne (6) est fixée sur le flasque (2).

3. Ensemble de motorisation selon la revendication 1, ***caractérisé* en ce que** la couronne (6) avec les formes concaves (6a) et convexes (6b) est réalisée d'une manière monobloc.

4. Ensemble de motorisation selon la revendication 1, ***caractérisé* en ce que** la couronne (6) présente deux zones concentriques, à savoir une zone circulaire externe (6c) présentant les formes concaves (6a) et convexes (6b), et une zone circulaire interne (6d) présentant des agencements de fixation avec le flasque (2).

5. Ensemble de motorisation selon la revendication 1, ***caractérisé* en ce que** le doigt (5) que présente l'interrupteur (4), comprend un galet (8) apte à coopérer en appui avec la couronne (6).

6. Ensemble de motorisation selon l'une quelconque des revendications 1 et 5, ***caractérisé* en ce que** le doigt (5) est assujetti à un moyen élastique apte à le maintenir en appui sur les formes concaves (6a) et convexes (6b) de la couronne (6).

7. Ensemble de motorisation selon la revendication 5, ***caractérisé* en ce que** le galet (8) est monté libre en rotation.

8. Ensemble de motorisation selon la revendication 5, ***caractérisé* en ce que** le diamètre du galet (8) est au plus égal à la distance séparant deux formes concaves (6a) ou convexes (6b).

9. Utilisation d'un ensemble de motorisation selon l'une quelconque des revendications 1 à 8 dans un motoréducteur immergé pour l'ouverture et la fermeture d'un volet de couverture d'un bassin de piscine.

## Patentansprüche

1. Motorisierungsanordnung zum Antrieb eines in ein Schwimmbecken eingetauchten Rollladens, umfassend mindestens eine Getriebemotoreneinheit, umfassend einen Elektromotor (1), ein Getriebe, eine feste Abtriebswelle, einen Flansch (2), der an einem Element befestigt ist, das durch die Getriebemotoreneinheit in Drehung versetzt wird, und einen festen Körper (3), der den Elektromotor (1) und das Getriebe trägt, sowie Mittel zur Positionserfassung des festen Körpers (3) in Bezug auf den Flansch (2), um die Anzahl der von der Getriebemotoreneinheit durchgeführten Umdrehungen zu bestimmen, wobei die besagten Erfassungsmittel mindestens einen mit dem Gehäuse (3) des Getriebemotors fest verbundenen Schalter (4) umfassen, sowie einen Finger (5) aufweisen, der auf einer Krone (6) aufliegen kann, **dadurch gekennzeichnet, dass** die Krone (6) frontal und alternativ in regelmäßigen Abständen eine Reihe von kontinuierlichen konkaven (6a) und konvexen (6b) Formen aufweist, die sich regelmäßig abwechseln und eine Reihe von Wellen erzeugen, die eine Bewegung des Fingers (5) während der Drehung des Flansches (2) verursachen können.

2. Motorisierungsanordnung gemäß Anspruch 1, **dadurch gekennzeichnet, dass** die Krone (6) auf dem Flansch (2) befestigt ist.

3. Motorisierungsanordnung gemäß Anspruch 1, **dadurch gekennzeichnet, dass** die Krone (6) mit den konkaven (6a) und konvexen (6b) Formen einteilig ausgebildet ist.

4. Motorisierungsanordnung gemäß Anspruch 1, **dadurch gekennzeichnet, dass** das Krone (6) zwei konzentrische Bereiche aufweist, nämlich einen äußeren kreisförmigen Bereich (6c) mit den konkaven (6a) und konvexen (6b) Formen und ein inneren kreisförmigen Bereich (6d) mit den Befestigungsvorrichtungen am Flansch (2).

5. Motorisierungsanordnung gemäß Anspruch 1, **dadurch gekennzeichnet, dass** der Finger (5) des Schalters (4) eine, auf der Krone (6) aufliegende Rolle (8), die in der Lage ist, zusammenzuwirken, umfasst.

6. Motorisierungsanordnung gemäß einem der Ansprüche 1 und 5, **dadurch gekennzeichnet, dass** der Finger (5) an einem elastischen Mittel befestigt ist, das in der Lage ist, ihn auf den konkaven (6a) und konvexen (6b) Formen der Krone (6) zu halten.

7. Motorisierungsanordnung gemäß Anspruch 5, **dadurch gekennzeichnet, dass** die Rolle (8) frei drehbar gelagert ist.

8. Motorisierungsanordnung gemäß Anspruch 5, **dadurch gekennzeichnet, dass** der Durchmesser der Rolle (8) den Abstand zwischen zwei konkaven (6a) oder konvexen (6b) Formen nicht überschreitet.

9. Verwendung einer Motorisierungsanordnung nach einem der Ansprüche 1 bis 8 in einem Tauchgetriebemotor zum Öffnen und Schließen einer Schwimmbad-Abdeckung.

## Claims

1. Motor drive system for driving a rolling shutter submerged in a swimming pool, incorporating at least one motor-driven reduction gear with an electric motor (1), a reduction gear, a fixed drive shaft, a flange (2) servo-controlled by a system driven in rotation by the motor-driven reduction gear, and a fixed body (3) accommodating the electric motor (1) and the reduction gear, and a system for detecting the position of the fixed body (3) in relation to the flange (2), in order to establish the number of revolutions performed by the motor-driven reduction gear, with the said detection system incorporating at least one switch (4) integral with the body (3) of the motor-driven reduction gear, and having a finger (5) able to bear against a crown (6), **characterized in that** the crown (6) has, on its face, in an alternating arrangement at regular intervals, a series of concave (6a) and convex (6b) shapes in a continuous and regularly alternating arrangement, thereby creating a series of waves able to cause a movement of the finger (5) during the rotation of the flange (2).

2. Motor drive system in accordance with claim 1, **characterized in that** the crown (6) is secured onto the flange (2).

3. Motor drive system in accordance with claim 1, **characterized in that** the crown (6) with concave (6a) and convex (6b) forms is manufactured as one piece.

4. Motor drive system in accordance with claim 1, **characterized in that** the crown (6) has two concentric areas, namely one outer circular area (6c) with concave (6a) and convex (6b) shapes, and one inner circular area (6d) with fittings to secure it onto the flange (2).

5. Motor drive system in accordance with claim 1, **characterized in that** the finger (5) of the switch (4) incorporates a roller (8) pressing against the crown (6) and able to interoperate with it.

6. Motor drive system in accordance with any one of claims 1 to 5, **characterized in that** the finger (5) is servo-controlled by an elastic system able to maintain it pressed against the concave (6a) and convex (6b) shapes on the crown (6).

7. Motor drive system in accordance with claim 5, **characterized in that** the roller (8) is mounted in a manner that allows it to rotate freely.

8. Motor drive system in accordance with claim 5, **characterized in that** the diameter of the roller (8) is not more than the distance separating two concave (6a) or convex (6b) shapes.

9. Use of a motor drive system in accordance with any one of claims 1 to 8, in a submerged motor-driven reduction gear for the opening or closure of a shutter covering a swimming pool.
